# EUROPÄISCHE PATENTSCHRIFT

(11) **EP 3 770 371 B1**
(45) Veröffentlichungstag und Bekanntmachung des Hinweises auf die Patenterteilung: **07.06.2023**
(21) Anmeldenummer: 19187982.4
(22) Anmeldetag: 24.07.2019
(51) Int. Cl.: E06B 7/22, E06B 7/232, E06B 3/42, E06B 7/23, E06B 3/02

(54) **METALLABDICHTSCHIENE UND GEBÄUDEABSCHLUSSANORDNUNG**
METAL SEAL RAIL AND BUILDING TERMINATION ASSEMBLY
RAIL D'ÉTANCHÉITÉ MÉTALLIQUE ET DISPOSITIF DE FERMETURE DE BÂTIMENT

(43) Veröffentlichungstag der Anmeldung: 27.01.2021
(73) Patentinhaber: Kneer, Ingo, 88521 Ertingen (DE)
(72) Erfinder: Kneer, Ingo, 88521 Ertingen (DE)
(74) Vertreter: Isarpatent

(56) Entgegenhaltungen:
- EP-B1- 0 622 516
- WO-A1-02/34098
- BE-A7- 1 012 094
- DE-U1- 29 614 322
- DE-U1- 29 808 355
- KR-B1- 101 707 777
- US-A1- 2018 135 347

## Beschreibung

Die vorliegende Erfindung betrifft eine Metallabdichtschiene mit einem Klemmprofil sowie eine Gebäudeabschlussanordnung mit einer derartigen Metallabdichtschiene.

In Gebäuden wird es oftmals gewünscht, in der Regel überdachte aber ansonsten freiliegende Areale während der Herbst- und Wintermonate abzuschließen, um diese auch bei widrigen Außenbedingungen nutzen zu können. Der Abschluss sollte lediglich temporär beziehungsweise reversibel vorgesehen sein, damit die entsprechenden Areale während der Frühlings- und Sommermonate wieder freiliegend genutzt werden können. Oftmals werden Glaswände oder andere transparente Materialien für den Abschluss vorgesehen, um trotz der Abschottung vor widrigen Außenbedingungen ein Gefühl der Nutzung eines freiliegenden Raums zu ermöglichen, ähnlich wie bei einem sogenannten Wintergarten.

In der Regel werden hierfür eine Vielzahl von einzelnen Scheiben miteinander überlappend angeordnet. Für eine Verbindung werden die Scheiben für gewöhnlich in Schienen geführt, und zum Teil auch derart gelagert, dass eine Bewegung der Scheiben gegeneinander möglich ist. Trotzdem sollen die Scheiben gegeneinander abgedichtet sein, um Schutz vor Witterungseinflüssen liefern zu können.

Die Befestigung von Abdichtungen erfolgt bisweilen in der Regel durch Klebemittel, wie etwa Silikon. Dies führt jedoch unter anderem dazu, dass die Abdichtung fest mit der Scheibe verbunden ist und nur schwer wieder von dieser zu lösen ist.

Ferner verbleiben nach einem Lösen Rückstände an der Scheibe Eine rückstandsfreie Ablösung der Abdichtung von der Scheibe wäre allerdings wünschenswert, etwa um die Abdichtung wieder verwenden zu können und die Optik der Scheiben zu verbessern.

Die DE 296 14 322 U1 beschreibt ein Abschlussprofil mit U-förmigem Abschnitt zum Aufsetzen auf die äußeren Kanten von Glasscheiben.

Die Druckschrift EP 0 622 516 B1 beschreibt ein Abdeckungselement bestehend aus einem im Allgemeinen U-förmigen Innenraum, der durch zwei seitliche Schenkel und einen quer verlaufenden Pfosten begrenzt wird, wobei der erste seitliche Schenkel eine Kupplungs- oder Einrastschulter aufweist und bis zu einem ersten Verformungsgrad elastisch verformbar ist.

Die Druckschrift BE 1 012 094 A7 beschreibt eine Schiebetürkombination, die ein Paneel mit gegenüberliegenden Vorder- und Rückseiten und mindestens einer Kante zum Verbinden der Flächen miteinander enthält, wobei die Kante und ein Teil der Vorder- und Rückseiten quer zum Paneel mindestens teilweise von einem langen und dünnen, im Wesentlichen U-förmigen Profilabschnitt gehalten werden. Vor diesem Hintergrund liegt der vorliegenden Erfindung die Aufgabe zugrunde, eine Abdichtung für Scheiben, insbesondere Glasscheiben, bereitzustellen, welche leicht rückstandsfrei mehrmals montiert und demontiert werden kann, ohne die Scheibe zu beschädigen.

Erfindungsgemäß wird diese Aufgabe gelöst durch eine Abdichtschiene mit den Merkmalen des Patentanspruchs 1 sowie durch eine Gebäudeabschlussanordnung mit den Merkmalen des Patentanspruchs 9.

Demgemäß ist eine Metallabdichtschiene vorgesehen. Die Metallabdichtschiene umfasst eine ersten Profilwand, eine mit der ersten Profilwand verbundene zweite Profilwand und eine mit der zweiten Profilwand verbundene dritte Profilwand. Die erste Profilwand, die zweite Profilwand und die dritte Profilwand bilden ein im Wesentlichen U-förmiges Klemmprofil mit genau drei Profilwänden und einer Öffnung. Die erste, zweite und dritte Profilwand sind fest miteinander verbunden und die drei Innenflächen der Profilwände sind um zumindest 270° umlaufend angeordnet. Die erste Profilwand und die zweite Profilwand weisen jeweils eine gerade Innenfläche auf und die dritte Profilwand weist eine konvex gekrümmte Innenfläche auf, sodass eine in die Öffnung eingeführte Kante einer Scheibe in dem Klemmprofil eingeklemmt wird. Die Metallabdichtschiene umfasst weiterhin eine in einer von dem Klemmprofil abgewandten Ausnehmung der ersten Profilwand aufgenommene Kederbürsten dichtung.

Des Weiteren ist eine Gebäudeabschlussanordnung vorgesehen. Die Gebäudeabschlussanordnung umfasst eine erste Gebäudeabschlussscheibe, eine zweite Gebäudeabschlussscheibe und eine erfindungsgemäße Metallabdichtschiene. Die erste und zweite Gebäudeabschlussscheibe sind überlappend mit einem Spalt zueinander angeordnet. Die Metallabdichtschiene ist auf eine Kante der ersten oder zweiten Gebäudeabschlussscheibe im Bereich des Überlapps kraftschlüssig und klebemittelfrei aufgebracht, um den Spalt abzudichten.

Die der vorliegenden Erfindung zugrunde liegende Idee besteht darin, die abzudichtende Scheibe mittels einer reinen Klemmung klebemittelfrei und reversibel zu fixieren. Die konvex gekrümmte Innenfläche der dritten Profilwand sorgt dafür, dass die Innenfläche der dritten Profilwand auch bei leichten Abweichungen in der erwarteten Dicke der abzudichtenden Scheibe fest und mit einer vorbestimmten Auflagefläche auf der Scheibe anliegt. Die abzudichtende Scheibe wird demnach toleranzausgleichend mit einer vorbestimmten Pressung, insbesondere unabhängig von der lokalen Scheibendicke bzw. lokalen Toleranzabweichung, insbesonereohne Ausbildung eines Spalts, geklemmt und somit befestigt. Durch die gerade Innenfläche der ersten und zweiten Profilwand ist eine Relativstellung zur Scheibe festgelegt und die Abdichtscheibe kann nicht verdrehen oder verrutschen.

Die konvexe Krümmung der Innenfläche der dritten Profilwand verläuft in Richtung nach innen, das heißt zu einer Profilinnenseite. Durch die konvexe Krümmung wird eine tangentiale Berührung der Scheibe durch die dritte Profilwand erreicht, welche unabhängig von einer Toleranzabweichung der Scheibendicke stets eine gleich breite Auflagefläche bereitstellt. Somit wird eine vorbestimmte Flächenpressung durch die Klemmkraft sichergestellt, was einerseits eine erwünschte Reibhaftung generiert und andererseits ein Verkratzen der Scheibe verhindert.

Unter einem im Wesentlichen U-förmigen Klemmprofil ist ein Profil zu verstehen, welches drei Profilwände und eine Öffnung aufweist. Die Außenflächen der Profilwände können eine beliebige Form oder Krümmung aufweisen. Die drei Innenflächen der Profilwände sind um zumindest 270° umlaufend angeordnet, sodass eine in die Öffnung eingeführte Kante einer Scheibe in dem Profil eingeklemmt wird.

Die erste, zweite und dritte Profilwand sind fest miteinander verbunden. Vorzugsweise handelt es sich um ein einteiliges Profil, insbesondere Strangpressprofil.

Die Ausbildung der Abdichtschiene als Metallabdichtschiene stellt einen vergleichsweise hohen E-Modul des Materials bereit, sodass eine zur Befestigung ausreichende Klemmkraft erreicht wird. Ferner ermöglicht die metallische Ausbildung eine Pulverbeschichtung der Abdichtschiene, sodass einerseits die Reibungseigenschaften und andererseits verschiedene Farben der Profiloberflächen einstellbar sind.

Die erste und zweite Profilwand definieren eine vorbestimmte relative Position der Abdichtschiene zur Scheibe. Zusätzlich kann durch die vorbestimmte Klemmkraft auf die Anwendung eines Klebemittels verzichtet werden, weshalb die erfindungsgemäße Abdichtschiene leicht mehrmals rückstandsfrei montiert und wieder demontiert werden kann.

Zur Montage wird die Metallabdichtschiene einfach auf die Kante einer Scheibe aufgesteckt, vorzugsweise mit einer leichten Drehbewegung um die dritte Profilwand. Eine Befestigung erfolgt selbsttätig durch die aufgrund der Klemmkraft wirkende Haftreibung zwischen den Innenflächen der ersten und dritten Profilwand und der Scheibe.

Vorteilhafte Ausgestaltungen und Weiterbildungen ergeben sich aus den weiteren Unteransprüchen sowie aus der Beschreibung unter Bezugnahme auf die Figuren.

Gemäß einer Weiterbildung kann die gekrümmte Innenfläche der dritten Profilwand einen Krümmungsradius von 50 mm bis 80 mm, insbesondere von 60mm bis 70mm, besonders bevorzugt von 65 bis 66 mm, aufweisen. Krümmungsradien in diesem Bereich haben sich als besonders geeignet erwiesen um ein vorteilhaft flaches Aufliegen der gekrümmten Innenfläche der dritten Profilwand an Scheiben unterschiedlicher Dicken zu gewährleisten.

Gemäß einer Weiterbildung beträgt ein Winkel zwischen der gekrümmten Innenfläche der dritten Profilwand und der geraden Innenfläche der zweiten Profilwand an der Verbindung zwischen der dritten Profilwand und der zweiten Profilwand weniger als 90°. Insbesondere beträgt der Winkel zwischen 80° und 89°. Auf diese Weise wird die dritte Profilwand durch Einführen der Scheibe in das Klemmprofil elastisch ausgelenkt. Mit der so bereitgestellten Federwirkung wird vorteilhaft eine verstärkten Klemmwirkung des Klemmprofils erreicht.

Gemäß einer Weiterbildung kann an einem Übergang zwischen der ersten Profilwand und der zweiten Profilwand, das heißt an der Verbindung der ersten mit der zweiten Profilwand, eine Einkerbung ausgebildet sein. Alternativ oder zusätzlich kann an einem Übergang zwischen der zweiten Profilwand und der dritten Profilwand, das heißt an der Verbindung der zweiten mit der dritten Profilwand, eine Einkerbung ausgebildet sein. Derartige Einkerbungen können einerseits ein Anliegen der Scheibe an die Profilwände erleichtern, was zu einer vorteilhaft verbesserten Klemmwirkung des Klemmprofils führt. Andererseits reduzieren die Kerben Spannungsspitzen in den Ecken des Klemmprofils und tragen so zur höheren Festigkeit für eine höhere mögliche Anzahl von bei der Montage und Demontage auftretenden Lastwechsel bei.

Gemäß einer Weiterbildung ist die Ausnehmung der ersten Profilwand T-förmig ausgebildet. Hierdurch kann auf vorteilhaft einfache Weise eine Bürstendichtung vorgesehen werden, mit welcher sich eine Abdichtung zwischen einer von der Abdichtschiene geklemmten Scheibe und einer benachbarten überlappenden Scheibe realisieren lässt.

Gemäß einer Weiterbildung kann die Kederbürstendichtung reibschlüssig in der Ausnehmung aufgenommen sein. Dies erlaubt eine vorteilhaft einfache Fertigung der Metallabdichtschiene mit Kederbürstendichtung sowie ein einfaches Ersetzen der Kederbürstendichtung, sollte diese beschädigt werden oder sich abnutzen.

Gemäß einer Weiterbildung kann die Abdichtschiene aus Aluminium gefertigt sein. Hierdurch kann eine vorteilhaft kostengünstige Fertigung im Strangpressverfahren ermöglicht werden. Ferner wird bei vergleichsweise hohem E-Modul ein vergleichsweise geringes Gewicht, hohe Korrosionsbeständigkeit, hohe Robustheit und die Möglichkeit zur Pulverbeschichtung der Abdichtschiene erreicht.

Gemäß einer Weiterbildung kann die Abdichtschiene eine Pulverbeschichtung aufweisen. Mit einer derartigen Pulverbeschichtung lassen sich die Oberflächeneigenschaften der Abdichtschiene, wie etwa Witterungsbeständigkeit, Farbe oder Härte, vorteilhaft einfach beeinflussen.

Gemäß einer Weiterbildung der Gebäudeabschlussanordnung ist die erste und/oder die zweite Gebäudeabschlussscheibe aus Glas gefertigt. Glas ist ein besonders beliebter, aber auch Verschmutzungsempfindlicher Werkstoff für Gebäudeabschlussanordnungen. Daher ist die Anwendung einer erfindungsgemäßen Metallabdichtschiene für Glasscheiben besonders vorteilhaft, da diese das Rückstandsfreie Entfernen erlaubt und ein Verkratzen verhindert.

Die vorliegende Erfindung wird nachfolgend anhand der in den schematischen Figuren angegebenen Ausführungsbeispiele näher erläutert. Es zeigen dabei:
- Fig. 1: eine schematische Profilansicht eines Ausführungsbeispiels einer erfindungsgemäßen Metallabdichtschiene; und
- Fig. 2: eine schematische Ansicht eines Ausführungsbeispiels einer erfindungsgemäßen Gebäudeabschlussanordnung.

Die beiliegenden Figuren sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Fig. 1 zeigt eine schematische Profilansicht eines Ausführungsbeispiels einer Metallabdichtschiene 1. Die Metallabdichtschiene 1 weist eine erste Profilwand 2, eine zweite Profilwand 3 und eine dritte Profilwand 4 auf. Die zweite Profilwand 3 ist an einem ersten Ende mit einem Ende der ersten Profilwand 2 verbunden und an einem zweiten Ende mit einem Ende der dritten Profilwand 4 verbunden. Die erste Profilwand 2, die zweite Profilwand 3 und die dritte Profilwand 4 bilden zusammen ein im Wesentlichen U-förmiges Klemmprofil 5. Die erste Profilwand 2 weist eine gerade Innenfläche 6 auf. Die zweite Profilwand 3 weist eine gerade Innenfläche 7 auf. Die dritte Profilwand 4 weist eine konvex nach innen gekrümmte Innenfläche 8 auf. Die Metallabdichtschiene 1 weist an den Verbindungen zwischen der ersten Profilwand 2 und der zweiten Profilwand 3 sowie zwischen der zweiten Profilwand 3 und der dritten Profilwand 4jeweils Einkerbungen 9 auf. Die erste Profilwand 2 weist eine von dem Klemmprofil 5 abgewandte, im Wesentlichen T-förmige Ausnehmung 10 auf.

Ein Krümmungsradius der gekrümmten Innenfläche 8 der dritten Profilwand 4 lässt sich in der maßstabslosen Darstellung der Fig. 1 nicht beziffern. Für die gängigen Scheibendicken hat sich ein Krümmungsradius im Bereich von 50 mm bis 80 mm, bevorzugt von 60mm bis 70mm, besonders bevorzugt von 65 mm bis 66 mm als besonders geeignet erwiesen. Der bevorzugte Krümmungsradius der gekrümmten Innenfläche 8 der dritten Profilwand 4 hängt allerdings von den absoluten Ausmaßen der Metallabdichtschiene 1 und der einzuklemmenden Scheibe als Ganzes ab. Insofern ist die erfindungsgemäße Metallabdichtschiene nicht auf einen bestimmten Krümmungsradius beschränkt.

Ein Winkel zwischen der Innenfläche 6 der ersten Profilwand 2 und der Innenfläche 7 der zweiten Profilwand 3 beträgt etwa 90°. Ein Winkel zwischen der Innenfläche 7 der zweiten Profilwand 3 und der gekrümmten Innenfläche 8 der dritten Profilwand 4 an deren Verbindungspunkt beträgt weniger als 90°, insbesondere 80° bis 89°, hier beispielhaft etwa 85°. Diese Winkel stellen besonders bevorzugte Ausführungen der Orientierung der Profilwände zueinander dar. Die Orientierungen können hiervon aber auch abweichen, solange die Klemmwirkung des im Wesentlichen U-förmigen Klemmprofils erhalten bleibt. Beispielsweise sind für einen besonders elastischen Metallwerkstoff auch Winkel kleiner als 80° denkbar.

Die Einkerbungen 9 sind mit einem im Wesentlichen kreisförmigen Querschnitt ausgebildet. Die Einkerbungen 9 können allerdings auch eine beliebige andere Querschnittsform aufweisen. Darüber hinaus sind die in Fig. 1 dargestellten Einkerbungen 9 der Metallabdichtschiene 1 kein zwingend erforderliches Merkmal. Die Verbindungsbereiche zwischen den Profilwänden können auch kontinuierlich konkav gekrümmt ausgebildet sein.

Die im Wesentlichen T-förmige Ausnehmung 10 der ersten Profilwand 2 ist für eine erfindungsgemäße Metallabdichtschiene 1 nicht zwangsweise notwendig, erlaubt jedoch die reibschlüssige Aufnahme einer Kederbürstendichtung, mit welcher auf vorteilhaft einfache Weise ein Zwischenraum zwischen einer in dem U-förmigen Klemmprofil 5 aufgenommenen Scheibe und einer benachbarten Scheibe abgedichtet werden kann. Diese Funktionsweise wird im Folgenden mit Bezug auf die Fig. 2 näher erläutert.

Fig. 2 zeigt eine schematische Ansicht eines Ausführungsbeispiels einer Gebäudeabschlussanordnung 12. Die Metallabdichtschiene 1 weist im Wesentlichen die Merkmale der in Fig. 1 gezeigten Metallabdichtschiene 1 und zusätzlich eine in der Ausnehmung 10 aufgenommene Kederbürstendichtung 11 auf. Eine erste Gebäudeabschlussscheibe 13 ist in das U-förmige Klemmprofil 5 eingefügt. Die Borsten der Kederbürstendichtung 11 liegen an einer zweiten Gebäudeabschlussscheibe 14 an.

Die erste Gebäudeabschlussscheibe 13 wird durch die erste Profilwand 2, die zweite Profilwand 3 und die dritte Profilwand 4 eingeklemmt. Aufgrund der Klemmwirkung und der geraden Ausbildung der ersten und zweiten Innenflächen, die insbesondere senkrecht zueinander stehen, kann die Metallabdichtschiene 1 und damit auch die Kederbürstendichtung 11 nicht verrutschen oder verdreht werden.

Die gekrümmte Innenfläche 8 der dritten Profilwand 4 liegt hierbei flach deckend mit einer vorbestimmten Auflagefläche an der ersten Gebäudeabschlussscheibe 13 an. Aufgrund der Krümmung der gekrümmten Innenfläche 8 der dritten Profilwand 4 ist ein derartiges flaches Aufliegen an der ersten Gebäudeabschlussscheibe 13 auch bei anderen Toleranzabweichungen der Dicke der ersten Gebäudeabschlussscheibe 13 mit der vorbestimmten Anlagefläche gewährleistet. Denkbar ist ferner, die Metalldichtschiene für vorbestimmte verschiedene Dickenbereiche von Scheiben auszulegen. Eine federnde Auslenkung der dritten Profilwand 4 wirkt dabei toleranz- bzw. dickenausgleichend. Dennoch wird eine vorbestimmte Flächenpressung und damit eine erwünschte Klemmkaft erreicht. Auf ein Klebemittel zur Befestigung der Metallabdichtschiene 1 and der ersten Gebäudeabschlussscheibe 13 kann daher vollständig verzichtet werden.

Die Borsten der Kederbürstendichtung 11 liegen fest an der zweiten Gebäudeabschlussscheibe 14 an und dichten den Zwischenraum zwischen der ersten Gebäudeabschlussscheibe 13 und der zweiten Gebäudeabschlussscheibe 14 ab, beispielsweise gegen Wind, Feuchtigkeit und Insekten. Die Kederbürstendichtung 11 kann gegenüber der ersten Gebäudeabschlussscheibe 13 nicht verrutschen oder verdrehen so dass die Abdichtung zwischen der ersten Gebäudeabschlussscheibe 13 und der zweiten Gebäudeabschlussscheibe 14 sichergestellt wird.

Die in den Figuren 1 und 2 gezeigte Abdichtschiene kann aus einer Vielzahl von metallischen Materialien mit jeweils bevorzugten Materialeigenschaften gefertigt sein. Um die für die erfindungsgemäße Verwendung notwendige Klemmwirkung und dennoch eine einfache Handhabbarkeit bei hoher Korrosionsbeständigkeit und niedrigen Kosten zu erzielen, ist die Abdichtschiene in der Regel aus einem Leichtmetall gefertigt. Beispielsweise ist etwa eine Fertigung aus Aluminium oder einer Aluminiumlegierung vorteilhaft. Es sind allerdings durchaus auch andere Metalle als Werkstoffe denkbar.

Zusätzlich kann eine erfindungsgemäße Abdichtschiene auch mit einer Pulverbeschichtung versehen werden. Über eine derartige Pulverbeschichtung lassen sich die Eigenschaften der Oberfläche der Abdichtschiene auf einfache Weise unabhängig vom eigentlichen Fertigungsmaterial der Abdichtschiene festlegen. So kann eine beliebige Farbwahl für die Abdichtschiene erfolgen, eine Witterungsbeständigkeit der Abdichtschiene kann erhöht werden, oder durch eine Beschichtung mit einem weichen Pulverbeschichtungsmaterial kann ein Verkratzen der zu arretierenden Scheibe vermieden werden.

### Bezugszeichenliste

- 1: Metallabbdichtschiene
- 2: erste Profilwand
- 3: zweite Profilwand
- 4: dritte Profilwand
- 5: Klemmprofil
- 6: gerade Innenfläche
- 7: gerade Innenfläche
- 8: gekrümmte Innenfläche
- 9: Einkerbung
- 10: Ausnehmung
- 11: Kederbürstendichtung
- 12: Gebäudeabschlussanordnung
- 13: erste Gebäudeabschlussscheibe
- 14: zweite Gebäudeabschlussscheibe

## Patentansprüche

1. Metallabdichtschiene (1) für eine Gebäudeabschlussscheibe, mit:
einer ersten Profilwand (2);
einer mit der ersten Profilwand (2) verbundenen zweiten Profilwand (3); und
einer mit der zweiten Profilwand (3) verbundenen dritten Profilwand (4);
**dadurch gekennzeichnet, dass**
die erste Profilwand (2), die zweite Profilwand (3) und die dritte Profilwand (4) ein im Wesentlichen U-förmiges Klemmprofil (5) mit genau drei Profilwänden und einer Öffnung bilden, wobei die erste Profilwand (2), die zweite Profilwand (3) und die dritte Profilwand (4) fest miteinander verbunden sind und die drei Innenflächen der Profilwände um zumindest 270° umlaufend angeordnet sind, sodass eine in die Öffnung eingeführte Kante einer Scheibe (13;14) in dem Klemmprofil (5) eingeklemmt wird, und
wobei die erste Profilwand (2) und die zweite Profilwand (3) jeweils eine gerade Innenfläche (6; 7) aufweisen und die dritte Profilwand (4) eine konvex gekrümmte Innenfläche (8) aufweist; und dass die Metallabdichtschiene (1) eine in einer von dem Klemmprofil (5) abgewandten Ausnehmung (10) der ersten Profilwand (2) aufgenommenen Kederbürstendichtung (11) aufweist.

2. Metallabdichtschiene (1) nach Anspruch 1,
wobei die gekrümmte Innenfläche (8) der dritten Profilwand (4) einen Krümmungsradius von 50 mm bis 80 mm, insbesondere von 60 mm bis 70 mm, aufweist.

3. Metallabdichtschiene (1) nach Anspruch 1 oder 2,
wobei ein Winkel zwischen der gekrümmten Innenfläche (8) der dritten Profilwand (4) und der geraden Innenfläche (7) der zweiten Profilwand (3) an der Verbindung zwischen der dritten Profilwand (4) und der zweiten Profilwand (3) weniger als 90°, insbesondere zwischen 80° und 89°, beträgt.

4. Metallabdichtschiene (1) nach einem der vorhergehenden Ansprüche,
wobei an einem Übergang zwischen der ersten Profilwand (2) und der zweiten Profilwand (3) und/oder an einem Übergang zwischen der zweiten Profilwand (3) und der dritten Profilwand (4) eine Einkerbung (9) ausgebildet ist.

5. Metallabdichtschiene (1) nach einem der vorhergehenden Ansprüche, wobei die Ausnehmung (10) T-förmig ausgebildet ist.

6. Metallabdichtschiene (1) nach einem der vorhergehenden Ansprüche, wobei die Kederbürstendichtung (11) reibschlüssig in der Ausnehmung (10) aufgenommen ist.

7. Metallabdichtschiene (1) nach einem der vorhergehenden Ansprüche, wobei die Metallabdichtschiene (1) aus Aluminium gefertigt ist.

8. Metallabdichtschiene (1) nach einem der vorhergehenden Ansprüche, wobei die Metallabdichtschiene (1) eine Pulverbeschichtung aufweist.

9. Gebäudeabschlussanordnung (12) mit
einer ersten Gebäudeabschlussscheibe (13),
einer zweiten Gebäudeabschlussscheibe (14), und
einer Metallabdichtschiene (1) nach einem der vorhergehenden Ansprüche, wobei die erste und zweite Gebäudeabschlussscheibe (13, 14) überlappend mit einem Spalt zueinander angeordnet sind, und
wobei die Metallabdichtschiene (1) auf eine Kante der ersten oder zweiten Gebäudeabschlussscheibe (13, 14) im Bereich des Überlapps kraftschlüssig und klebemittelfrei aufgebracht ist, um den Spalt abzudichten.

10. Gebäudeabschlussanordnung (12) nach Anspruch 9, wobei die erste und/oder die zweite Gebäudeabschlussscheibe (13, 14) aus Glas gefertigt ist.

## Claims

1. Metal sealing rail (1) for a building closure panel, comprising
a first profile wall (2);
a second profile wall (3) connected to the first profile wall (2); and
a third profile wall (4) connected to the second profile wall (3);
**characterised in that**
the first profile wall (2), the second profile wall (3) and the third profile wall (4) form a substantially U-shaped clamping profile (5) having exactly three profile walls and an opening, the first profile wall (2), the second profile wall (3) and the third profile wall (4) being rigidly interconnected and the three inner faces of the profile walls being arranged peripherally over at least 270°, in such a way that an edge, introduced into the opening, of a panel (13; 14) is clamped in the clamping profile (5), and the first profile wall (2) and the second profile wall (3) each having a straight inner face (6; 7) and the third profile wall (4) having a convexly curved inner face (8); and
**in that** the metal sealing rod (1) has a Keder brush seal (11) received in a recess (10), facing away from the clamping profile (5), of the first profile wall (2).

2. Metal sealing rail (1) according to claim 1,
wherein the curved inner face (8) of the third profile wall (4) has a radius of curvature of 50 mm to 80 mm, in particular of 60 mm to 70 mm.

3. Metal sealing rail (1) according to either claim 1 or claim 2,
wherein an angle between the curved inner face (8) of the third profile wall (4) and the straight inner face (7) of the second profile wall (3) at the connection between the third profile wall (4) and the second profile wall (3) is less than 90°, in particular between 80° and 89°.

4. Metal sealing rail (1) according to any of the preceding claims,
wherein a notch (9) is formed at a transition between the first profile wall (2) and the second profile wall (3) and/or at a transition between the second profile wall (3) and the third profile wall (4).

5. Metal sealing rail (1) according to any of the preceding claims, wherein the recess (10) is formed T-shaped.

6. Metal sealing rail (1) according to any of the preceding claims, wherein the Keder brush seal (11) is received in a frictional fit in the recess (10).

7. Metal sealing rail (1) according to any of the preceding claims, wherein the metal sealing rail (1) is made of aluminium.

8. Metal sealing rail (1) according to any of the preceding claims, wherein the metal sealing rail (1) has a powder coating.

9. Building closure arrangement (12), comprising
a first building closure panel (13),
a second building closure panel (14), and
a metal sealing rail (1) according to any of the preceding claims,
wherein the first and second building closure panels (13, 14) are arranged overlapping with a gap in between, and
wherein the metal sealing rail (1) is attached to an edge of the first or second building closure panel (13, 14) in the region of the overlap, in a non-positive fit and without adhesive, so as to seal the gap.

10. Building closure arrangement (12) according to claim 9, wherein the first and/or the second building closure panel (13, 14) is made of glass.

## Revendications

1. Rail d'étanchéité métallique (1) pour une vitre de fermeture de bâtiment, comprenant :
une première paroi profilée (2) ;
une deuxième paroi profilée (3) reliée à la première paroi profilée (2) ; et
une troisième paroi profilée (4) reliée à la deuxième paroi profilée (3) ;
**caractérisé en ce**
**que** la première paroi profilée (2), la deuxième paroi profilée (3) et la troisième paroi profilée (4) forment un profilé de serrage (5) sensiblement en forme de U avec exactement trois parois profilées et une ouverture, la première paroi profilée (2), la deuxième paroi profilée (3) et la troisième paroi profilée (4) étant reliées entre elles de manière fixe et les trois surfaces intérieures des parois profilées étant disposées de manière à former un pourtour sur au moins 270° de sorte qu'un bord d'une vitre (13 ; 14) introduit dans l'ouverture est serré dans le profilé de serrage (5), et
**que** la première paroi profilée (2) et la deuxième paroi profilée (3) présentent chacune une surface intérieure droite (6 ; 7) et la troisième paroi profilée (4) présente une surface intérieure (8) incurvée de manière convexe ; et en ce que le rail d'étanchéité métallique (1) présente un joint à brosse et bourrelet (11) logé dans un évidement (10) de la première paroi profilée (2) qui est éloigné du profilé de serrage (5).

2. Rail d'étanchéité métallique (1) selon la revendication 1, dans lequel la surface intérieure incurvée (8) de la troisième paroi profilée (4) présente un rayon de courbure de 50 mm à 80 mm, en particulier de 60 mm à 70 mm.

3. Rail d'étanchéité métallique (1) selon la revendication 1 ou 2,
dans lequel un angle entre la surface intérieure incurvée (8) de la troisième paroi profilée (4) et la surface intérieure droite (7) de la deuxième paroi profilée (3) à la jonction entre la troisième paroi profilée (4) et la deuxième paroi profilée (3) est inférieur à 90°, en particulier compris entre 80° et 89°.

4. Rail d'étanchéité métallique (1) selon l'une des revendications précédentes, dans lequel une encoche (9) est formée au niveau d'une transition entre la première paroi profilée (2) et la deuxième paroi profilée (3) et/ou au niveau d'une transition entre la deuxième paroi profilée (3) et la troisième paroi profilée (4).

5. Rail d'étanchéité métallique (1) selon l'une des revendications précédentes, dans lequel l'évidement (10) est en forme de T.

6. Rail d'étanchéité métallique (1) selon l'une des revendications précédentes, dans lequel le joint à brosse et bourrelet (11) est logé dans l'évidement (10) par friction.

7. Rail d'étanchéité métallique (1) selon l'une des revendications précédentes, dans lequel le rail d'étanchéité métallique (1) est fabriqué en aluminium.

8. Rail d'étanchéité métallique (1) selon l'une des revendications précédentes, dans lequel le rail d'étanchéité métallique (1) présente un revêtement par poudre.

9. Agencement de fermeture de bâtiment (12) comprenant :
une première vitre de fermeture de bâtiment (13),
une deuxième vitre de fermeture de bâtiment (14) et
un rail d'étanchéité métallique (1) selon l'une des revendications précédentes,
dans lequel les première et deuxième vitres de fermeture de bâtiment (13, 14) sont disposées en chevauchement avec une fente entre elles, et
dans lequel le rail d'étanchéité métallique (1) est appliqué par force et sans adhésif sur un bord de la première ou de la deuxième vitre de fermeture de bâtiment (13, 14) dans la zone du chevauchement, afin d'étanchéifier la fente.

10. Agencement de fermeture de bâtiment (12) selon la revendication 9, dans lequel la première et/ou la deuxième vitre de fermeture de bâtiment (13, 14) sont fabriquées en verre.
